# EUROPÄISCHE PATENTSCHRIFT

(11) **EP 0 557 323 B1**
(45) Veröffentlichungstag und Bekanntmachung des Hinweises auf die Patenterteilung: **20.08.1997**
(21) Anmeldenummer: 91919143.7
(22) Anmeldetag: 06.11.1991
(51) Int. Cl.: A45D 40/16, A45D 40/04

(54) **NACHFÜLLPATRONE FÜR STIFTHÜLSE**
STICK REFILL
CARTOUCHE DE RECHARGE POUR TUBE

(30) Priorität: 15.11.1990 DE 4036396; 16.04.1991 DE 4112432; 25.06.1991 DE 4120969
(43) Veröffentlichungstag der Anmeldung: 01.09.1993
(62) Teilanmeldung aus: 95116099.3
(73) Patentinhaber: Henkel Kommanditgesellschaft auf Aktien, 40191 Düsseldorf (DE)
(72) Erfinder: LEPSIUS, Tilwin, D-4000 Düsseldorf (DE); GIERENZ, Gerhard, D-5650 Solingen (DE); TRANELIS, Klaus, D-4330 Mülheim (DE); REINFELDER, Gerd-Rüdiger, D-4005 Meerbusch 1 (DE); FRANKEN, Joachim, D-4000 Düsseldorf (DE); HALM, Hans, D-4690 Herne (DE)
(86) Internationale Anmeldenummer: EP9102098
(87) Internationale Veröffentlichungsnummer: WO9208388

(56) Entgegenhaltungen:
- DE-B- 1 003 411
- FR-A- 632 125
- FR-A- 1 074 425
- FR-A- 1 205 370
- FR-A- 2 312 420
- GB-A- 246 657
- US-A- 1 947 738
- US-A- 2 753 991
- US-A- 3 217 869
- US-A- 4 602 886

## Beschreibung

Die Erfindung richtet sich auf ein Verfahren zum Wiederbefüllen eines durch Bestreichen einer Oberfläche Produkt abgebenden Stiftes, wie Deo-, Klebe-, Lippen-, Trennmittel-, Rasierseifen- oder Farbstift, welcher besteht aus einer endseitig eine Öffnung aufweisenden Hülse mit einem geschlossenen Boden, in den ein um seine Längsachse drehbewegbarer Stift eingelassen ist, der über die gesamte Hülsenlängsachse ragend jenseits der einen Seite des Bodens als Gewindespindel und jenseits der anderen Seite des Bodens außerhalb der Hülse als handbetätigbare Rändelmutter ausgebildet ist, und einem Vorschubelement, das gegen Rotation in der Hülse gesichert über die in eine durchgehende Gewindebohrung des Vorschubelements greifende Gewindespindel entlang der Hülsenlängsachse zur Abgabe einer in der Hülse befindlichen, vorzugsweise streichfähigen, Produktmasse, wie Deostift-, Klebestift-, Rasierseifenstift- oder Farbstiftmasse, verschiebbar ist, und gegenbenenfalls einer über den oberen Hülsenrand aufschiebbaren Abdeckkappe, bei welchem Verfahren zur Wiederbefüllung des Stifts ein an das für die Aufnahme der jeweiligen Produktmasse freie Innenvolumen und die Innenkonfiguration der Hülse angepaßter Formkörper aus der jeweiligen, vorzugsweise streichfähigen, Produktmasse mit konzentrisch zur Längsachse ausgebildeter Bohrung, vorzugsweise einer Sackbohrung, zur Aufnahme der Gewindespindel von der endseitigen Öffnung her in die Hülse eingeführt wird.

Weiterhin richtet sich die Erfindung auf ein Verfahren zur Herstellung einer Nachfüllpatrone für einen durch Bestreichen einer Oberfläche Produkt abgebenden Stift, wie Deo-, Klebe-, Lippen,- Trennmittel-, Rasierseifen- oder Farbstift, der eine ggf. mit einer Kappe verschließbare und mindestens eine endseitige Öffnung aufweisende Hülse mit darin zur Abgabe einer in der Hülse befindlichen, vorzugsweise streichfähigen, Produktmasse, wie Deostift-, Klebestift-, Lippenstift-, Trennmittelstift-, Rasierseifenstift- oder Farbstiftmasse, über die Länge der Hülse längsaxial bewegbarem Kolben umfaßt, wobei in den Grund einer Gießform gegebenenfalls der Kolben eingesetzt und anschließend die Produktmasse in die an das für die Aufnahme der Produktmasse freie Innenvolumen und die Innenkonfiguration der Hülse angepaßt ausgeformte Gießform und gegebenenfalls in den Kolben vergossen und nach Erstarrung als den überwiegenden Bestandteil der Nachfüllpatrone bildender Formkörper aus vorzugsweise streichfähiger Produktmasse aus der Gießform ausgestoßen wird.

Schließlich richtet sich die Erfindung auf ein System, bestehend aus einem Stift und einer Nachfüllpatrone für den durch Bestreichen einer Oberfläche Produkt abgebenden Stift, wie Deo-, Klebe-, Lippen-, Trennmittel-, Rasierseifen- oder Farbstift, wobei der Stift eine endseitig eine Öffnung aufweisende Hülse mit einem geschlossenen Boden, in den ein um seine Längsachse drehbewegbarer Stift eingelassen ist, der über die gesamte Hülsenlängsachse ragend jenseits der einen Seite des Bodens als Gewindespindel und jenseits der anderen Seite des Bodens außerhalb der Hülse als handbetätigbare Rändelmutter ausgebildet ist, und ein Vorschubelement, das gegen Rotation in der Hülse gesichert über die in eine durchgehende Gewindebohrung des Vorschubelementes greifende Gewindespindel entlang der Hülsenlängsachse zur Abgabe einer in der Hülse befindlichen, vorzugsweise streichfähigen, Produktmasse, wie Deostift-, Klebestift-, Lippenstift-, Trennmittelstift-, Rasierseifenstift- oder Farbstiftmasse, verschiebbar ist, und gegebenenfalls eine über den oberen Hülsenrand aufschiebbare Abdeckkappe aufweist, und wobei die Nachfüllpatrone einen an das für die Aufnahme der jeweiligen Produktmasse freie Innenvolumen und die Innenkonfiguration der Hülse angepaßten Formkörper aus der jeweiligen, vorzugsweise streichfähigen, Produktmasse mit konzentrisch zur Längsachse ausgebildeter Bohrung, vorzugsweise einer Sackbohrung, zur Aufnahme der Gewindespindel aufweist.

Aus dem Stand der Technik sind eine Vielzahl von durch Bestreichen einer Oberfläche Produkt abgebender Stifte, wie Deo-, Klebe-, Lippen-, Trennmittel-, Rasierseifen- oder Farbstifte bekannt, welche eine ggf. mit einer Kappe verschließbare und mindestens eine endseitige Öffnung aufweisende Hülse mit darin zur Abgabe einer in der Hülse befindlichen, vorzugsweise streichfähigen, Produktmasse über die Länge der Hülse längsaxial bewegbarem Kolben umfassen. Diese besitzen den Nachteil, daß sie in der Regel nicht wiederbefüllbar sind.

Beispielsweise müssen die nach dem Stand der Technik bekannten Klebestifte nach Verbrauch des Klebstoffes oder dessen Austrocknen weggeworfen werden, obwohl die Klebestiftmechanik nach einmaligem Verbrauch einer Füllung in der Regel noch voll funktionsfähig ist. Die bekannten Stifte und Klebestifte stellen dadurch als Kunststoffabfall eine nicht unerhebliche Umweltbelastung dar. Auch muß bei der Herstellung eines neuen Stiftes stets neues (Kunststoff-) Material aufgewendet werden, was sich neben den Herstellungskosten im Herstellpreis ungünstig auswirkt. Schließlich ist auch der Verbraucher gezwungen, jedes Mal einen vollständig neuen Stift zu erstehen.

Ein gattungsgemäßes Verfahren zum Wiederbefüllen eines durch Bestreichen einer Oberfläche Produkt abgebenden Stiftes und eine gattungsgemäße Nachfüllpatrone sind aus der GB-A-246,657 bekannt. Hierin ist ein Rasierseifenspender offenbart, aus dem die Rasierseife mit Hilfe einer spindelgetriebenen Scheibe austragbar ist und der mit einem eine Sackbohrung aufweisenden Rasierseifenformkörper wiederbefüllbar ist. Zur Wiederbefüllung des Spenders wird der die Sackbohrung aufweisende Rasierseifenformkörper über die Spindel in das Gehäuse des Spenders eingeschoben. Für Stifte, die einen Formkörper aus streichfähiger, weichplastischer Produktmasse aufweisen, wie dies beispielsweise bei Klebestiften der Fall ist, ist diese Art der Wiederbefüllung nicht geeignet, da beim Einschieben der Produktmasse - was von Hand erfolgt - dann die Gefahr besteht, daß die Produktmasse verformt wird oder gar abbricht und dann nicht mehr sauber und exakt in die Stifthülse einführbar ist.

Ein gattungsgemäßes Verfahren zur Herstellung einer Nachfüllpatrone für einen durch Bestreichen einer Oberfläche Produkt abgebenden Stift ist aus der US-A-2,753,991 bekannt. In dieser Literaturstelle ist die Herstellung eines Lippenstiftnachfüllkörpers beschrieben, bei welcher in eine Gießform und einen darin angeordneten napfartigen Kolben Lippenstiftmasse vergossen und nach der Erstarrung der Masse der Lippenstiftformkörper mit endseitigem Kolben zur Wiederbefüllung in eine Lippenstifthülse eingesetzt wird. Zum Schutz des Lippenstiftformkörpers ist dieser von einer Hülse umgeben, die beim Einziehen des Formkörpers in die Lippenstifthülse abgestreift wird. Derartige Lippenstiftnachfüllpatronen sind auch noch aus der DE-B-1 003 411 und der FR-A-1.205.370 bekannt. Derartige Nachfüllpatronen sind für die Wiederbefüllung von Stiften mit Schraubspindel nicht geeignet, weil sie zum einen napfartige Kolben mit geschlossener Bodenfläche offenbaren, in die eine Schraubspindel nicht einführbar ist, und weil sie zum anderen keine Maßnahmen offenbaren, die beim Eindringen der Schraubspindel in die Nachfüllmassen während des Wiederbefüllvorganges beim Einziehen der Masse in eine Stifthülse ein Abreißen, Aufplatzen oder Aufquellen des Nachfüllkörpers verhindern.

Aufgabe der Erfindung ist es, für eine Gewindespindel aufweisende Stifte eine verbesserte Möglichkeit zur Wiederbefüllung mit Produktmasse zu schaffen.

Bei einem Verfahren zum Wiederbefüllen der eingangs bezeichneten Art wird diese Aufgabe gemäß der Erfindung dadurch gelöst, daß der Formkörper mit auf die Gewindespindel ausgerichteter Bohrung oder Sackbohrung in die Hülse eingeführt und durch Betätigung der Rändelmutter der Formkörper bis zum Hülsenboden eingezogen wird, wobei die Bohrung oder Sackbohrung in ihrem Durchmesser derart ausgelegt ist, daß die Gewindespindel beim Einlaufen in die Bohrung oder Sackbohrung geringfügig in die Produktmasse einschneidet.

Dadurch, daß beim Wiederbefüllen ein Formkörper mit Bohrung oder Sackbohrung in die Hülse eingeführt wird, braucht beim Einführen durch die Gewindespindel keine oder nur geringfügig Produktmasse verdrängt zu werden, so daß hierfür kein Volumen in dem Stift bzw. der Stifthülse vorgesehen werden muß, in welches die Produktmasse ausweichen könnte. Auch tritt aus dem Stift kein überschüssiges Volumen an Produktmasse aus, welche den Stift beschmutzen könnte. Die Bohrung oder Sackbohrung ist in ihrem Durchmesser derart ausgelegt, daß die Gewindespindel beim Einlaufen in die Bohrung oder Sackbohrung nur geringfügig in die Produktmasse einschneidet, so daß eine radiale Aufweitung des Formkörpers und eine Verdrängung der Klebstoffmasse beim Einführen in die Hülse weitestgehend unterbleibt.

Andererseits wird aber dadurch, daß die Gewindespindel geringfügig in die Produktmasse einschneidet, eine mechanische Kraftübertragung von den Flanken des Spindelgewindes auf die Produktmasse sichergestellt, die bei Betätigung der Rändelmutter ein selbstgängiges Einziehen der Produktmasse in die Stifthülse bewirkt. Hierdurch ist es nunmehr auch bei Stiften mit Gewindespindel nicht mehr notwendig, die Produktmasse von Hand in die Hülse einzuschieben und besteht die dabei auftretende Gefahr des Verformens oder Abbrechens der Produktmasse nicht mehr.

Bei der gemäß Weiterbildung des Erfindungsgegenstandes nachstehend aufgeführten Ausführungsform eines Formkörpers mit endseitigem Kolben unterstützt das geringfügige Einschneiden der Gewindespindel in die Produktmasse den durch den Kolben bewirkten Vortrieb beim Einziehen der Masse in die Hülse und wirkt dem Abreißen der Produktmasse vom Kolben entgegen.

Insbesondere ist die erfindungsgemäße Ausgestaltung bei der gemäß Weiterbildung der Erfindungsgegenstandes nachstehend aufgeführten Ausführungsform eines Formkörpers mit umhüllendem Rohr, aus welchem heraus der Formkörper in die Hülse hineingezogen wird, von Vorteil.

Die Erfindung geht von dem Grundgedanken aus, daß dem Benutzer eines Stiftes der vorstehend bezeichneten Art, ein an das für die Produktaufnahme freie Innenvolumen und die Innenkonfiguration der Hülse angepaßter Formkörper aus der jeweiligen, vorzugsweise streichfähigen, Produktmasse bereitgestellt wird, welchen dieser von der endseitigen Öffnung her in die Hülse des Stiftes einziehen kann. Nach Verbrauch der ersten Produktfüllung kann der Verbraucher den Stift somit wiederbefüllen. Der Verbraucher braucht sich nicht mehr einen kompletten neuen Stift zu kaufen. Durch die Wiederverwendung der wesentlichen, sich nicht abnutzenden Teile eines Stifts wird der Abfall, üblicherweise Kunststoffabfall, da die üblichen Stifte aus Kunststoff gefertigt sind, verringert. Auch wird der Kunststoffverbrauch vermindert, da der Hersteller nicht mehr jede Produktfüllung zusammen mit einem die gesamte Stiftmechanik enthaltenden Stift vertreiben muß.

Erleichtert wird die Wiederbefüllung eines Stiftes dadurch, daß ein Rohr mit darin angeordnetem Formkörper auf die Hülse aufgesetzt und der Formkörper anschließend in die Hülse eingezogen wird, wobei das Rohr von dem Formkörper vollständig abgezogen und anschließend entfernt wird, wie dies die Erfindung in Weiterbildung vorsieht.

Hierdurch wird vermieden, daß beim Wiederbefüllen die insbesondere bei Klebestiften weichplastische Produktmasse bereichsweise am Stirnrand der Stifthülse abgeschält und dadurch der Stift verschmutzt wird.

Ein bequemes und ebenfalls ein Abschälen einer weichplastischen Masse während des Einführens des Formkörpers in den vorhandenen Stift verhinderndes Wiederbefüllen kann auch dadurch erreicht werden, daß ein mit Kolben versehener Formkörper zur Verfügung gestellt wird, wozu die Erfindung in Weiterbildung vorsieht, daß das Vorschubelement ein napfartiger Kolben ist und daß zum Wiederbefüllen zunächst der Kolben des Stiftes aus der produktentleerten Hülse entfernt und anschließend ein endseitig einen Kolben mit Gewindebohrung aufweisender Formkörper mit der Gewindebohrung auf die Gewindespindel aufgesetzt und durch Betätigung der Rändelmutter der Kolben mit der Produktmasse bis zum Hülsenboden eingezogen wird.

Ein besonders bequemes Wiederbefüllen des Stiftes ist dann möglich, wenn der Formkörper aus vorzugsweise streichfähiger Produktmasse von einem Rohr umgeben und endseitig mit einem Kolben versehen ist. Hierzu sieht die Erfindung in weiterer Ausgestaltung vor, daß der Kolben an seinem oberen Rand von dem Rohr erfaßt in die Hülse eingeführt wird. Im Kerngedanken wird hierbei davon ausgegangen, daß die vorzugsweise streichfähige Produktmasse in eine rohrförmige Hülse gefüllt wird, deren Boden von dem Kolben derart gebildet ist, daß der Kolbenaußenmantel in seinem oberen Teil von der Hülse erfaßt ist. Wird nun die Gewindebohrung des Kolbens auf die Gewindespindel geschraubt und durch Betätigung der Rändelmutter der Kolben mitsamt der Produktmasse bis zum Hülsenboden gezogen, so schiebt sich gleichzeitig das Rohr kontinuierlich vom Formkörper ab, so daß es abschließend entfernt werden kann. Wesentlich für die Dimensionierung des Rohres ist, daß dessen Stirnseite beim Herunterschrauben des Kolbens auf die gegenüberliegende Hülsenwandstirnseite trifft, wodurch das Abschieben des Rohres vom Formkörper erreicht wird.

Bei einem Verfahren zur Herstellung einer Nachfüllpatrone der eingangs bezeichneten Art wird die obenstehend aufgeführte Aufgabe gemäß der Erfindung dadurch gelöst, daß im Grund der Gießform konzentrisch zur Längsachse ein sich zumindest über einen Teilbereich der Gießform erstreckender Stift zur Ausbildung einer Bohrung oder Sackbohrung in der Produktmasse angeordnet wird, wobei die Bohrung oder Sackbohrung in ihrem Durchmesser derart ausgelegt wird, daß bei in die Hülse eines eine Gewindespindel aufweisenden Stifts eingeführter Nachfüllpatrone die Gewindespindel in die Bohrung oder Sackbohrung einläuft und beim Einlaufen in die Bohrung oder Sackbohrung geringfügig in die Produktmasse einschneidet. Hierdurch wird auf einfachste Weise eine Nachfüllpatrone geschaffen, die in einen entleerten Stift einführbar ist, wodurch der Stift ebenfalls auf einfache Art und Weise nachfüllbar wird.

Um beim Herstellvorgang gegebenenfalls einen Kolben gezielt dem Grund der Gießform zuzuführen und die Bohrung oder Sackbohrung in dem Formkörper ausbilden zu können, ist vorgesehen, daß im Grund der Gießform konzentrisch zur Längsachse der sich zumindest über einen Teilbereich der Gießform erstreckende Stift gegebenenfalls zur Aufnahme der Gewindebohrung des Kolbens und/oder zur Ausbildung der Bohrung oder Sackbohrung in der Produktmasse angeordnet wird.

In Ausgestaltung des Herstellverfahrens sieht die Erfindung vor, daß in den Grund der Gießform ein in seinem Zentrum eine durchgehende Gewindebohrung aufweisender, in der Gewindebohrung den Stift aufnehmender Kolben eingesetzt wird. Hierdurch wird eine Einheit von Kolben und Formkörper aus vorzugsweise streichfähiger Produktmasse gebildet, welche vorteilhaft in die Hülse eines Stiftes einzuziehen ist. Insbesondere ist hier beim Einziehen des Formkörpers die Gefahr vermindert, daß der Kolben von der Produktmasse abreißt.

Zur Herstellung einer Nachfüllpatrone, bei welcher der Formkörper aus vorzugsweise streichfähiger Produktmasse von einem Rohr umhüllt wird, ist es gemäß weiterer Ausgestaltung der Erfindung besonders zweckmäßig, daß in der Gießform eine Erweiterung zur Aufnahme eines Rohres ausgebildet wird und vor dem Vergießen der Produktmasse ein Rohr mit seiner Außenfläche an der Innenfläche der Gießform anliegend in die Gießform eingestellt wird.

Von besonderem Vorteil sind die Verfahren dann, wenn der Stift ein Klebestift ist und der Formkörper aus streichfähiger, weichplastischer Klebstoffmasse besteht, was die Erfindung in Ausgestaltung ebenfalls vorsieht.

Bei einem System, bestehend aus einem Stift und einer Nachfüllpatrone der eingangs bezeichneten Art wird die obenstehende Aufgabe gemäß der Erfindung dadurch gelöst, daß die Bohrung oder Sackbohrung in ihrem Durchmesser derart ausgelegt ist, daß bei in die Hülse eingeführter Nachfüllpatrone die Gewindespindel beim Einlaufen in die Bohrung oder Sackbohrung geringfügig in die Produktmasse einschneidet. Der Formkörper aus vorzugsweise streichfähiger Produktmasse kann von der endseitigen Öffnung der Stifthülse her auf den Stift aufgesetzt und in diesen eingezogen werden. Hierdurch ist der Stift wiederbefüllbar. Es entfällt die Entsorgung des Stiftes nach Verbrauch der ersten Produktfüllung.

Um die Nachfüllpatrone ohne Gefahr der Verschmutzung der Stifthülse in Stifte mit Gewindespindel einführen zu können, weist der Formkörper konzentrisch zu seiner Längsachse eine Bohrung oder Sackbohrung auf.

Zur Erleichterung der Einführung der Nachfüllpatrone in die Hülse des Stiftes sieht die Erfindung in Weiterbildung vor, daß das Vorschubelement ein napfartiger Kolben ist und daß der Formkörper endseitig einen in seinem Zentrum eine durchgehende Gewindebohrung aufweisenden Kolben aufweist.

Um beim Einführen der Nachfüllpatrone in die Stifthülse zu verhindern, daß Luft in der Stifthülse eingeschlossen wird, zeichnet sich die Erfindung gemäß Weiterbildung dadurch aus, daß der Formkörper an seinem Außenumfang eine Längsrille oder -kerbe aufweist.

Wie vorstehend schon zum Herstellverfahren und Verfahren zum Wiederbefüllen eines Stiftes ausgeführt, läßt sich das Wiederbefüllen des Stiftes auch dadurch vereinfachen, daß der Formkörper in einem Rohr angeordnet ist, wie dies die Erfindung ebenfalls vorsieht.

Gegenstand einer Weiterbildung der Erfindung ist weiterhin ein System, das sich dadurch auszeichnet, daß das Rohr eine der freien Hülseninnenhöhe des Stiftes angepaßte Länge und einen dem Innendurchmesser der Hülse angepaßten Innendurchmesser und einen als Kolben für den Stift ausgebildeten Boden aufweist, wobei der obere Kolbenrand von dem Rohr erfaßt ist.

Wie vorstehend bereits angedeutet, besitzt diese Nachfüllpatrone ein die vorzugsweise streichfähige Produktmasse umhüllendes Rohr, dessen Länge etwa der freien Hülseninnenhöhe des Stiftes entspricht, es kann jedoch auch nur einen Teil der Hülseninnenhöhe betragen. Das Rohr besitzt einen angepaßten Innendurchmesser wie die Stifthülse, wodurch ein Hereinziehen des Formkörpers in den Hülseninnenraum bei gleichzeitigem Abstreifen des Rohres möglich wird. Bei Verwendung der Nachfüllpatrone wird der nicht von dem Rohr überdeckte Teil des Kolbens in die Hülse eingesetzt, und zwar so weit, daß bei Betätigung der Rändelmutter das Spindelgewinde in die Gewindebohrung des Kolbens greift. Bei weiterer Drehung der Rändelmutter wird der Kolben nach und nach in Richtung des Hülsenbodens gezogen, wobei die Gewindespindelspitze nach Durchlaufen der Gewindebohrung in dem Formkörper bei gleichzeitigem "Schneiden" eines Gewindes die Produktmasse gleichermaßen in den Zylinder hineinzieht. Die Drehung der Rändelmutter wird solange fortgesetzt, bis der Kolben den Hülsenboden erreicht hat. In dieser Stellung ist der Formkörper vollständig aus dem Rohr herausgezogen worden, so daß dieses abgenommen werden kann. Der wiederbefüllte Stift kann nunmehr, wie nach dem Stand der Technik bekannt, mit einer Abdeckkappe am offenen Hülsenende verschlossen werden. Der Nachfüllvorgang läßt sich beliebig oft wiederholen, da die Kunststoffteile bei der Betätigung der Rändelmutter - sowohl beim Austreiben des jeweiligen Produkts, als auch beim Wiederbefüllen - keinem nennenswerten Verschleiß unterworfen sind.

Um ein Austrocknen der Produktmasse an der dem Kolben zugewandten Seite zu verhindern, kann die Gewindebohrung durch eine mittels der Gewindespindel durchstoßbare (dünne) Haut verschlossen sein.
Vorzugsweise besitzt die Gewindebohrung des Kolbens ein ein- oder mehrgängiges Gewinde.

Die Gewindespindel des Stiftes ist, wie alle anderen Teile, aus preiswertem Kunststoff gefertigt, der gegebenenfalls eine gewisse Flexibilität aufweist. Um das Einführen der Spindelspitze in die Gewindebohrung des Kolbens der Nachfüllpatrone zu erleichtern, besitzt der Kolbenboden einen Innenkegel als Einführhilfe.

Das Rohr kann an dem dem Kolben gegenüberliegenden Ende ebenfalls zur Vermeidung eines Austrocknens der Produktmasse verschlossen werden. Beispielsweise ist es bei dieser Ausführungsform möglich, daß Rohr becherförmig vorzufertigen und die vorgefertigte Becherhülse mit Produktmasse zu befüllen, bevor diese mit dem Kolben an der offenen Becherseite verschlossen wird.

Wesentlich bei der Dimensionierung des Rohres ist lediglich der zur Hülse angepaßte Innendurchmesser. Die Rohrwandstärke kann hingegen grundsätzlich beliebig gewählt werden, sollte aus Gründen der Materialersparnis jedoch höchstens gleichgroß wie die Hülsenwandung sein.

Ebenso ist die Wahl des Rohrmaterials grundsätzlich freigestellt, sofern das Rohr sich beim Herausziehen des Formkörpers aus vorzugsweise streichfähiger Produktmasse starr verhält. Vorzugsweise besteht das Rohr aus Kunststoff oder Papierkarton, der beschichtet sein kann. Der Kolben hingegen soll vorzugsweise aus Kunststoff bestehen.

Um ein leichtes Einführen des Formkörpers in die Hülse zu ermöglichen, ist eine zentrische Sackbohrung für die Gewindespindel entlang der Formstück-Längsachse vorgesehen. Dies erlaubt einen zur Hülse gleichgroßen Innendurchmesser des Rohres.

Es ist natürlich auch möglich, anstelle einer Sackbohrung eine durchgehende Bohrung längs der Längsachse des Formkörpers vorzusehen.

Um das Herausziehen des Formkörpers zu erleichtern, ist das Rohr bzw. der Rohrinnenmantel vorzugsweise leicht konisch ausgebildet, wobei die konische Verjüngung zu dem dem Kolben gegenüberliegenden Ende einen Konuswinkel von maximal 3° bildet.

Nach einer Weiterbildung der Erfindung besitzt das Rohr an seinem einen Ende eine den Kolben ringförmig im Abstand umgebende Muffe, deren Innendurchmesser so bemessen ist, daß die Muffe über den oberen Teil des Hülsenaußenmantels aufschiebbar ist. Die Muffe besitzt ferner eine innere ringförmige Anschlagfläche für die Hülsenstirnseite. Auf diese Weise ist nicht nur eine sichere Fixierung der Nachfüllpatrone auf der Stifthülse, sondern auch und vor allem eine Zentrierung des Rohres der Nachfüllpatrone und der Hülse gewährleistet. Die Wandstärken von Hülse und Rohr brauchen nicht mehr exakt aufeinander abgestimmt zu sein.

Vorzugsweise wird die Muffe so dimensioniert, daß deren freies Muffenende mit dem Kolbenboden abschließt oder diesen geringfügig überragt. Hierdurch wird ein in axialer Richtung gesehen ausreichend langer Ringraum zwischen dem Muffeninnenmantel und dem Kolbenaußenmantel geschaffen.

In einer ersten Ausführungsform sind die Muffe und das Rohr einteilig ausgebildet, insbesondere durch Spritzgießen hergestellt, wobei dann in dem Bereich der Verbindungsstelle zwischen dem Rohr und der Muffe eine radiale Querschnittserweiterung ausgebildet ist, die eine ringförmige Anschlagfläche für die Zylinderstirnseite schafft.

Alternativ hierzu ist es jedoch auch möglich, das Rohr und die Muffe zweiteilig auszubilden, wobei die Teile über eine vorzugsweise ringförmige Rast- oder Schnappverbindung miteinander verbunden sind.

Nach einer weiteren Ausgestaltung der Erfindung ist der Kolben mit der Muffe über mehrere Stege miteinander verbunden, die beim Ziehen des Kolbens in Richtung des Hülsenbodens abreißen, also als Sollbruchstellen dienen. Bei dieser Ausführungsform können der Kolben und die Muffe als einteiliges Spritzgießteil, gegebenenfalls zusammen mit dem Rohr, gefertigt werden. Alternativ hierzu ist es möglich, den Kolben und die Muffe über eine beim Ziehen des Kolbens in Richtung des Hülsenbodens lösbare Rast- bzw. Schnappverbindung miteinander zu verbinden, etwa dergestalt, daß kleine Rastnasen oder Rasthaken oder ähnliches beim Herstellen mit angespritzt werden. Auch diese Verbindungen lösen sich nach der Einführung der Gewindespindel während des Nachfüllvorganges von der Muffe.

Die vorstehend zu einzelnen Ausbildungen bzw. Ausgestaltungen des Systems, des Verfahrens zum Wiederbefüllen und des Herstellverfahrens aufgeführten Vorteile beziehen sich jeweils sowohl auf die Verfahren als auch auf das System bzw. die Nachfüllpatrone, auch wenn diese jeweils nur zu einem Erfindungsgegenstand angegeben sind.

Die Erfindung ist nachstehend anhand der Zeichnung beispielsweise näher erläutert. Diese zeigt in
- Figur 1: eine Nachfüllpatrone in Seitenansicht;
- Figur 2: ein weiteres Ausführungsbeispiel einer Nachfüllpatrone in Aufsicht;
- Figur 3: einen Formkörper mit teilweise dargestellter Gießform;
- Figur 4: ein weiteres Ausführungsbeispiel einer Nachfüllpatrone;
- Figur 5 + 6: jeweils Seitenansichten eines Klebestiftes mit aufgesetzter Nachfüllpatrone nach einem weiteren Ausführungsbeispiel in teilweise gebrochener und geschnittener Darstellung und in
- Figur 7: eine Querschnitts-/Seitenansicht einer Nachfüllpatrone nach einem weiteren Ausführungsbeispiel.

Das nachstehend aufgeführte Beispiel bezieht sich auf einen Klebestift. Der Stift wird daher als Klebestift und die Produktmasse als Klebstoffmasse bezeichnet.

Analog wäre bei einem Deostift von der Deostiftmasse, bei einem Lippenstift von der Lippenstiftmasse, bei einem Trennmittelstift von der Trennmittelstiftmasse, bei einem Rasierseifenstift von einer Rasierseifenstiftmasse und bei einem Farbstift von der Farbstiftmasse die Rede. Verallgemeinert handelt es sich um die jeweilige Produktmasse. Diese ist vorzugsweise streichfähig und weichplastisch.

Die in Figur 1 insgesamt mit 1 bezeichnete Nachfüllpatrone besteht aus einem zylinderförmigen Formkörper 2 aus weichplastischer streichfähiger Klebstoffmasse 23. Der Formkörper 2 ist in seiner dreidimensionalen Erstreckung derart an das für die Klebstoffaufnahme freie Innenvolumen und die Innenkonfiguration der Hülse eines Klebestiftes angepaßt, daß er in Pfeilrichtung 3 in die Hülse des Klebestiftes einzuführen und vollständig in die Hülse einzuziehen ist. Ein Beispiel für einen derartigen Stift ist nachfolgend anhand der Figuren 5 und 6 beschrieben. In der einfachsten Form handelt es sich bei der Nachfüllpatrone 1 um einen glattflächigen zylindrischen Formkörper 2.

Die Figur 2 zeigt eine Aufsicht auf eine Nachfüllpatrone 1a, deren zylindrischer Formkörper 2 an seinem Außenumfang mit einer Längsrille oder -kerbe 4 versehen ist. Längs dieser Kerbe 4 kann beim Einführen des Formkörpers 2 in die Hülse eines Klebestiftes Luft aus dem Inneren der Klebestifthülse entweichen.

Die Figur 3 zeigt einen Formkörper 2 aus streichfähiger Klebstoffmasse 23, der endseitig mit einem Kolben versehen ist. Die Figur 3 zeigt den Formkörper 2 noch in der teilweise dargestellten Gießform 6 unmittelbar nach Vergießen der während der Herstellung zunächst noch flüssigen Klebstoffmasse 23 und deren Erstarrung. Der Kolben ist insgesamt napfförmig mit einer zylinderförmigen Erhebung 7 in seiner Mitte ausgebildet. An der Innenseite des Kolbens und der Außenseite der zylindrischen Erhebung 7 sind ringförmig vorspringende Kragen 8 und 9 ausgeformt. Diese Kragen bewirken eine sichere Verankerung der Klebstoffmasse 23 in dem napfförmigen Kolben und verhindern ein Abreißen oder Abscheren der weichplastischen Klebstoffmasse 23 beim Einführen des Formkörpers in die Hülse eines Klebestiftes.

Die Figur 4 zeigt als weiteres Ausführungsbeispiel eine Nachfüllpatrone 1c, deren Formkörper 2 aus streichfähiger Klebstoffmasse 23 endseitig einen in seinem Zentrum eine durchgehende Gewindebohrung 10 aufweisenden Kolben 11 aufweist. Der Kolben 11 ist ebenfalls wie der Kolben nach Fig. 3 napfförmig ausgebildet und auf seiner Innenseite mit einem auf seiner Innenseite ringförmig hervorspringend ausgeformten Kragen 12 versehen. Konzentrisch zu seiner Längsachse ist in diesem Formkörper 2 eine Sackbohrung 13 dargestellt.

Die in den Figuren 1 bis 4 dargestellten Nachfüllpatronen 1, 1a und 1c können in nicht dargestellter Weise in Längsrichtung von einem Rohr umhüllt sein, wie es nachfolgend zu den Ausführungsbeispielen der Nachfüllpatronen 1d und 1e beschrieben ist.

Der in den Figuren 5 und 6 dargestellte Klebestift 14 ist im Prinzip nach dem Stand der Technik bekannt. Er besteht aus einer Hülse 15 mit einem geschlossenen Boden 16, in den mittels einer nicht dargestellten Schnappverbindung ein um seine Längsachse drehbewegbarer Stift eingelassen ist, der über die gesamte Hülsenlängsachse ragend jenseits der einen Seite der Schnappverbindung als Gewindespindel 17 und jenseits der anderen Seite der Schnappverbindung außerhalb der Hülse 15 als handbetätigbare Rändelmutter 18 ausgebildet ist. In der Hülse 15 ist entlang ihrer Längsachse ein Kolben 19 über die Gewindespindel 17 verschiebbar angeordnet. Da in den Figuren 5 und 6 jeweils die aufgesetzten Nachfüllpatronen 1d dargestellt sind, ist die üblicherweise über den oberen Hülsenrand aufschiebbare Abdeckkappe nicht dargestellt. Diese ist mittels Rastverbindungen 20 oder Gewinde- bzw. Schnappverbindungen lösbar auf dem Hülsenaußenmantel zu befestigen.

Der Kolben 19 besitzt an seinem Boden eine durchgehende Gewindebohrung 21, worin die Gewindespindel 17 eingreifen kann. Der Kolben 19 bildet das Bodenteil der Nachfüllpatrone 1d, die im übrigen aus einem Rohr 22 besteht, dessen unterer Randbereich den oberen Kolbenrand er- und/oder umfaßt. Das obere Rohrende 22a kann verschlossen werden, damit die streichfähige Klebstoffmasse 23 nicht austrocknet. Der Kolbenboden der noch nicht eingesetzten Nachfüllpatrone 1d kann ferner eine durchstoßbare Haut 24 besitzen, welche die Gewindebohrung 21 verschließt. Als Einfuhrhilfe dient der Kolbenbodeninnenkegel 25. Weiterhin weist der Kolben 19 auf seinem Außenmantel in längsaxialer Richtung sich zur Kolbenunterseite dreieckförmig erweiternde nutförmige Vertiefungen 26 auf, die mit entsprechenden Rippen 32 des Hülseninnenmantels zusammenwirkend eine Rotation des Kolbens 19 bei Betätigung der Rändelmutter 18 verhindern.

Eine weitere alternative Ausführungsform zeigt die Figur 7, die sich im wesentlichen durch die Ausbildung und Verwendung einer Muffe 27 von den zuvor beschriebenen Nachfüllpatronen 1, 1a, 1c und 1d unterscheidet. Diese Muffe 27 ist ebenso wie das Rohr 22 zylinderförmig ausgeführt und beispielsweise über eine ringförmige Schnappverbindung 28 mit dem Rohr 22 verbunden. Diese Muffe 27 besitzt einen Innendurchmesser 29, der so bemessen ist, daß sich die Muffe 27 auf den Außenmantel der Hülse 15 (siehe Figur 5, 6) aufschieben läßt. Die Hülse 15 schiebt sich hierbei in den ringförmigen Hohlraum 30 zwischen der Muffe 27 und dem Kolben 19, wobei die Nachfüllpatrone 1e in Hinblick auf den Klebstoffstift 14 sicher fixiert und zentriert wird.

Im vorliegenden Fall wird hierbei die Muffe 27 soweit über die Hülse 15 geschoben, bis sich die Stirnfläche 15a (siehe Figur 5) und die ringförmige Anschlagfläche 27a aneinander anlegen.

Die Muffe 27 kann jedoch auch als einteiliger Körper mit dem Rohr 22 ausgeführt sein, wobei dann in dem Bereich der Verbindungsstelle zwischen Rohr 22 und Muffe 27 eine innere radiale Querschnittserweiterung unter Ausbildung einer ringförmigen Stirnfläche analog der Anschlagfläche 27a vorliegt.

Der Kolben 19 ist mit der Muffe 27 über radial verlaufende Stege 31 verbunden, die beim Nachfüllvorgang, d.h., wenn der Kolben 19 in Richtung des Hülsenbodens 16 bewegt wird, abreißen, wodurch der Kolben von der Muffe 27 gelöst wird. Insbesondere bei der Ausführungsform, bei der das Rohr 22 und die Muffe 27 einteilig ausgebildet sind, kann der Kolben 19 auch über eine lösbare Rast- bzw. Schnappverbindung mit dem genannten einteiligen Stück 22, 27 verbunden sein. Alle Teile können aus Spritzgußteilen bestehen, die, soweit sie einteilig bzw. miteinander verbunden sein sollen, auch in einem Arbeitsgang herstellbar sind.

Selbstverständlich ist die Querschnittsgeometrie der Nachfüllpatronen 1, 1a, 1c, 1d, 1e derjenigen der Hülse 15 des Klebestiftes 14 anzupassen, beispielsweise könnte der Klebestift auch von der Rohrzylinderform abweichen und mehreckig sein.

Die Sackbohrung 13 ist in ihrem Durchmesser derart ausgelegt, daß die Gewindespindel 17 beim Einlaufen in die Sackbohrung 13 nur geringfügig in die Klebstoffmasse 23 einschneidet, so daß eine radiale Aufweitung des Formkörpers 2 und eine Verdrängung der Klebstoffmasse 23 beim Einführen in die Hülse 15 weitestgehend unterbleibt.

Zur Herstellung der Formkörper 2 der Nachfüllpatronen 1 und 1a wird die beim Herstellprozeß zunächst flüssig vorliegende Klebstoffmasse in Gießformen 6 vergossen, die an das für die Klebstoffaufnahme freie Innenvolumen und die Innenkonfiguration der Hülse 15 angepaßt ausgeformt ist. Die Gießformen können aus Metall, Kunststoff oder Silikongummi bestehen. Vorzugsweise sind die Gießformen in einem Kühlband integriert. Die Gießformen durchlaufen eine Kühlstrecke, bis die Klebstoffmasse 23 erstarrt ist und sich der Formkörper 2 gebildet hat. Zur Herstellung der Nachfüllpatrone 1 ist die entsprechende Gießform als zylinderförmiger Hohlkörper mit geschlossener Bodenfläche ausgebildet. Zur Herstellung der Nachfüllpatrone 1a ist in der entsprechenden Gießform zur Ausbildung der Kerbe 4 zusätzlich eine längsverlaufende Rippe oder ein Steg ausgebildet, der in die Gießform vorspringt. Zur Herstellung der Nachfüllpatrone 1c wird zunächst der Kolben 11 in die Gießform eingesetzt und anschließend die noch flüssige Klebstoffmasse 23 in den Kolben 11 und die Gießform 6 vergossen. Hierbei wird vorher im Grund der Gießform konzentrisch zur Längsachse ein sich in seiner Längserstreckung zumindest über einen Teilbereich der Gießform erstreckender Stift zur Aufnahme der Gewindebohrung 10 des Kolbens 11 und zur Ausbildung der Sackbohrung 13 angeordnet. Der Stift ragt entsprechend der Länge der Sackbohrung 13, die der Länge entspricht, mit der später die Gewindespindel 17 des Klebestiftes 14 in den Formkörper 2 eindringen soll, in den Bereich des Formkörpers 2 hinein. Auch hier wird nach Einführen des Kolbens 11 in die Gießform bzw. Aufsetzen der Gewindebohrung 10 auf den zentralen Stift die flüssige Klebstoffmasse 23 in die Gießform vergossen. Nach Erstarren wird die Nachfüllpatronen 1c aus der Gießform ausgestoßen.

In den Fällen, in denen die Nachfüllpatrone bzw. der Klebstoff-Formkörper 2 noch von einem Rohr 22 umhüllt sein soll, wird zunächst das Rohr 22 in die Gießform eingestellt, anschließend, falls gewünscht, ein Kolben 11 oder 19 durch das Rohr 22 hindurch in die Gießform eingeschoben, bevor dann die Klebstoffmasse 23 in das Rohr 22 vergossen wird.

Zur Herstellung von Nachfüllpatronen mit den Formkörper 2 umhüllendem Rohr 22 werden Gießformen benutzt, die über einen Teilbereich ihrer Längserstreckung eine Erweiterung aufweisen, in welche das jeweilige Rohr 22 formschlüssig einzulegen ist. Der Grund dieser Gießformen liegt etwas tiefer als der untere Rand dieser Ausnehmungen, damit entweder ein eingelegter Kolben oder die einfließende Klebstoffmasse tiefer in die Gießform eintreten kann, damit nachher bei der fertigen Nachfüllpatrone entweder Klebstoff oder der Kolben über das Rohr übersteht und die Nachfüllpatrone zuerst mit diesem Bereich in die wiederzubefüllende Hülse des Klebestiftes eingeführt werden kann.

Bei mehrteiligen Gießformen, die nach dem Erstarren der Klebstoffmasse geteilt werden können, ist es auch möglich, im Grunde der Gießform Ausnehmungen bzw. Erweiterungen vorzusehen, in welche die Kolben 11 oder 19 paßgenau einzusetzen sind, so daß sich zwischen Außendurchmesser der Kolben und Außendurchmesser des jeweiligen Formkörpers aus streichfähiger Klebstoffmasse am Kolbenende ein Versprung ausbildet. Hierdurch wird bei Handhabung des Kolbens als Einführhilfe beim Einführen der Nachfüllpatrone in die Klebestifthülse von Hand die Gefahr des Inkontaktkommens mit der Klebstoffmasse vermindert.

Nach Ausstoßen der verschiedenen Nachfüllpatronen aus den jeweiligen Gießformen können diese auf übliche Weise in Folien, Papier oder Kombinationen aus diesen verpackt werden. Möglich sind z.B. auch Siegelrandbeutel, Tiefziehteile, Holzschliff- oder Stärke-Derivat-Formteile. Es können auch mehrere Nachfüllpatronen in einer Verpackung verpackt werden, von welcher einzelne Nachfüllpatronen beispielsweise durch Abreißen oder Abbrechen einzeln zu entnehmen bzw. zu entfernen sind.

Es ist auch möglich, die Gießform 6 vor dem Einfüllen der Klebstoffmasse 23 mit Verpackungsmaterial, wie beispielsweise Kunststoffolie, auszukleiden. Das Verpackungsmaterial wirkt dann als Trennhilfe und erleichtert das Ausstoßen der erstarrten Masse aus der Gießform 6. Auch wird auf diese Weise eine bereits quasi fertig verpackte Nachfüllpatrone erhalten. Hierzu wird vor Vergießen der Klebstoffmasse 23 sowie dem ggf. gewünschten Einstellen von Kolben 11, 19 und/oder Rohr 22, ggf. mit Muffe 27, in die Gießform 6 das Verpackungsmaterial eingebracht, und zwar vorzugsweise derart, daß es eng an den Innenflächen der Gießform anliegt.

Zum Wiederbefüllen von Klebestiften wird zunächst die die jeweilige Nachfüllpatrone umgebende Verpackung ganz oder teilweise entfernt.

Ein von der Verpackung befreites Ende der Nachfüllpatrone, welches entweder ein Teil des Formkörpers 2 ist oder welches ein Kolben ist, wird dann anschließend auf die endseitige Öffnung einer Klebestifthülse 15 auf- oder eingesetzt und anschließend wird die Nachfüllpatrone in die Hülse 15 eingezogen. Ein Einziehen erfolgt immer dann, wenn der Klebestift 14 eine Gewindespindel 17 aufweist, deren Gewindegänge in eine Gewindebohrung eines Kolbens und/oder eine Sackbohrung 13 eingreifen. Das Wiederbefüllen des Klebstoffstiftes 14 nach Figur 5 und 6 ist nachstehend als ein Beispiel aufgeführt. Hierbei wird zunächst die Nachfüllpatrone 1d mit dem Kolben 19 in die Hülse 15 leicht eingeschoben, bis die Gewindespindelspitze 17a an die Haut 24 stößt. Mit leichtem Ruck, ggf. unter gleichzeitiger Drehung der Rändelmutter 18 wird die Gewindehaut 24 durchstoßen und der Kolben 19 soweit nach unten gedrückt, bis das Gewinde der Gewindelspindel 17 in der Gewindebohrung 21 greift. Unter fortlaufender Betätigung der Rändelmutter 18 wird der Kolben 19 weiter nach unten gezogen, bis die randseitige Stirnseite 22b auf die ihr gegenüberliegende Stirnseite 15a der Hülse 15 stößt. Bei weiterer Drehung der Gewindespindel 17 durch Drehung der Rändelmutter 18 wird der Kolben 19 kontinuierlich nach unten gezogen, wobei gleichzeitig die Gewindespindel 17 in der Sackbohrung 13 der Klebstoffmasse 23 ein Gewinde schneidet und den Formkörper 2 gleichmäßig nach unten zieht. Hierbei bleibt die Lage des Rohres 22 relativ zu der Hülse 15 unverändert, so daß die Materialsäule des Klebstoffes 23 schließlich ganz aus dem Rohr 22 entfernt wird. Da die Rohrlänge auf die Hülseninnenraumhöhe abgestimmt ist, schließt schließlich die freie Klebstoffstirnfläche bündig mit der oberen Kante der Hülse 15 ab, so daß das Rohr 22 inhaltslos entfernt werden kann. Der Klebestift 14 ist nachgefüllt und kann wieder verwendet werden.

In analoger Weise sind auch die übrigen Nachfüllpatronen derart in die jeweilige Klebestifthülse einzuziehen, daß diese anschließend bündig mit der Stirnkante der Klebestifthülse in dem Klebestift angeordnet sind.

## Patentansprüche

1. Verfahren zum Wiederbefüllen eines durch Bestreichen einer Oberfläche Produkt abgebenden Stifts (14), wie Deo-, Klebe-, Lippen-, Trennmittel-, Rasierseifen- oder Farbstift, welcher besteht aus einer endseitig eine Öffnung aufweisenden Hülse (15) mit einem geschlossenen Boden (16), in den ein um seine Längsachse drehbewegbarer Stift eingelassen ist, der über die gesamte Hülsenlängsachse ragend jenseits der einen Seite des Bodens (16) als Gewindespindel (17) und jenseits der anderen Seite des Bodens (16) außerhalb der Hülse (15) als handbetätigbare Rändelmutter (18) ausgebildet ist, und einem Vorschubelement, das gegen Rotation in der Hülse (15) gesichert über die in eine durchgehende Gewindebohrung (10, 21) des Vorschubelements greifende Gewindespindel (17) entlang der Hülsenlängsachse zur Abgabe einer in der Hülse (15) befindlichen, vorzugsweise streichfähigen, Produktmasse (23), wie Deostift-, Klebestift-, Lippenstift-, Trennmittelstift-, Rasierseifenstift- oder Farbstiftmasse, verschiebbar ist, und gegebenenfalls einer über den oberen Hülsenrand aufschiebbaren Abdeckkappe, bei welchem Verfahren zur Wiederbefüllung des Stifts (14) ein an das für die Aufnahme der jeweiligen Produktmasse freie Innenvolumen und die Innenkonfiguration der Hülse (15) angepaßter Formkörper (2) aus der jeweiligen, vorzugsweise streichfähigen, Produktmasse (23) mit konzentrisch zur Längsachse ausgebildeter Bohrung, vorzugsweise einer Sackbohrung (13), zur Aufnahme der Gewindespindel (17) von der endseitigen Öffnung her in die Hülse (15) eingeführt wird,
**dadurch gekennzeichnet**,
daß der Formkörper (2) mit auf die Gewindespindel (17) ausgerichteter Bohrung oder Sackbohrung (13) in die Hülse (15) eingeführt und durch Betätigung der Rändelmutter (18) der Formkörper (2) bis zum Hülsenboden (16) eingezogen wird, wobei die Bohrung oder Sackbohrung (13) in ihrem Durchmesser derart ausgelegt ist, daß die Gewindespindel (17) beim Einlaufen in die Bohrung oder Sackbohrung (13) geringfügig in die Produktmasse (23) einschneidet.

2. Verfahren nach Anspruch 1,
**dadurch gekennzeichnet,**
daß ein Rohr (22) mit darin angeordnetem Formkörper (2) auf die Hülse (15) aufgesetzt und der Formkörper (2) anschließend in die Hülse (15) eingezogen wird, wobei das Rohr (22) von dem Formkörper (2) vollständig abgezogen und abschließend entfernt wird.

3. Verfahren nach Anspruch 1 oder 2,
**dadurch gekennzeichnet,**
daß das Vorschubelement ein napfartiger Kolben (11, 19) ist und daß zum Wiederbefüllen zunächst der Kolben (11, 19) des Stiftes (14) aus der produktentleerten Hülse (15) entfernt und anschließend ein endseitig einen Kolben (11, 19) mit Gewindebohrung (10, 21) aufweisender Formkörper (2) mit der Gewindebohrung (10, 21) auf die Gewindespindel (17) aufgesetzt und durch Betätigung der Rändelmutter (18) der Kolben (11, 19) mit der Produktmasse (23) bis zum Hülsenboden (16) eingezogen wird.

4. Verfahren nach Anspruch 3,
**dadurch gekennzeichnet,**
daß der Kolben (11, 19) an seinem oberen Rand (19a) von dem Rohr (22) erfaßt in die Hülse (15) eingeführt wird.

5. Verfahren zur Herstellung einer Nachfüllpatrone (1, 1a, 1c, 1d, 1e) für einen durch Bestreichen einer Oberfläche Produkt abgebenden Stift (14), wie Deo-, Klebe-, Lippen-, Trennmittel-, Rasierseifen- oder Farbstift, der eine gegebenenfalls mit einer Kappe verschließbare und mindestens eine endseitige Öffnung aufweisende Hülse (15) mit darin zur Abgabe einer in der Hülse (15) befindlichen, vorzugsweise streichfähigen, Produktmasse, wie Deostift-, Klebestift-, Lippenstift-, Trennmittelstift-, Rasierseifenstift- oder Farbstiftmasse, über die Länge der Hülse (15) längsaxial bewegbarem Kolben (11, 19) umfaßt, wobei in den Grund einer Gießform gegebenenfalls der Kolben (11, 19) eingesetzt und anschließend die Produktmasse (23) in die an das für die Aufnahme der Produktmasse freie Innenvolumen und die Innenkonfiguration der Hülse (15) angepaßt ausgeformte Gießform (6) und gegebenenfalls in den Kolben (11, 19) vergossen und nach Erstarrung als den überwiegenden Bestandteil der Nachfüllpatrone (1, 1a, 1c, 1d, 1e) bildender Formkörper (2) aus vorzugsweise streichfähiger Produktmasse (23) aus der Gießform (6) ausgestoßen wird,
**dadurch gekennzeichnet**,
daß im Grund der Gießform (6) konzentrisch zur Längsachse ein sich zumindest über einen Teilbereich der Gießform (6) erstreckender Stift zur Ausbildung einer Bohrung oder Sackbohrung (13) in der Produktmasse (23) angeordnet wird, wobei die Bohrung oder Sackbohrung (13) in ihrem Durchmesser derart ausgelegt wird, daß bei in die Hülse (15) eines eine Gewindespindel (17) aufweisenden Stifts (14) eingeführter Nachfüllpatrone (1, 1a, 1c, 1d, 1e) die Gewindespindel (17) in die Bohrung oder Sackbohrung (13) einläuft und beim Einlaufen in die Bohrung oder Sackbohrung (13) geringfügig in die Produktmasse (23) einschneidet.

6. Verfahren nach Anspruch 5,
**dadurch gekennzeichnet**,
daß in den Grund der Gießform (6) ein in seinem Zentrum eine durchgehende Gewindebohrung (10, 21) aufweisender, in der Gewindebohrung den Stift aufnehmender Kolben (11, 19) eingesetzt wird.

7. Verfahren nach Anspruch 5 oder 6,
**dadurch gekennzeichnet**,
daß in der Gießform (6) eine Erweiterung zur Aufnahme eines Rohres (22) ausgebildet wird und vor dem Vergießen der Produktmasse (23) ein Rohr (22) mit seiner Außenfläche an der Innenfläche der Gießform (6) anliegend in die Gießform (6) eingestellt wird.

8. Verfahren nach einem der Ansprüche 1 bis 7,
**dadurch gekennzeichnet**,
daß der Stift (14) ein Klebestift ist und der Formkörper (2) aus streichfähiger, weichplastischer Klebstoffmasse (23) besteht.

9. System, bestehend aus einem Stift (14) und einer Nachfüllpatrone (1, 1a, 1c, 1d, 1e) für den durch Bestreichen einer Oberfläche Produkt abgebenden Stift (14), wie Deo-, Klebe-, Lippen-, Trennmittel-, Rasierseifen- oder Farbstift, wobei der Stift (14) eine endseitig eine Öffnung aufweisende Hülse (15) mit einem geschlossenen Boden (16), in den ein um seine Längsachse drehbewegbarer Stift eingelassen ist, der über die gesamte Hülsenlängsachse ragend jenseits der einen Seite des Bodens (16) als Gewindespindel (17) und jenseits der anderen Seite des Bodens (16) außerhalb der Hülse (15) als handbetätigbare Rändelmutter (18) ausgebildet ist, und ein Vorschubelement, das gegen Rotation in der Hülse (15) gesichert über die in eine durchgehende Gewindebohrung (10, 21) des Vorschubelementes greifende Gewindespindel (17) entlang der Hülsenlängsachse zur Abgabe einer in der Hülse (15) befindlichen, vorzugsweise streichfähigen, Produktmasse (23), wie Deostift-, Klebstift-, Lippenstift-, Trennmittelstift-, Rasierseifenstift- oder Farbstiftmasse, verschiebbar ist, und gegebenenfalls eine über den oberen Hülsenrand aufschiebbare Abdeckkappe aufweist, und wobei die Nachfüllpatrone (1, 1a, 1c, 1d, 1e) einen an das für die Aufnahme der jeweiligen Produktmasse (23) freie Innenvolumen und die Innenkonfiguration der Hülse (15) angepaßten Formkörper (2) aus der jeweiligen, vorzugsweise streichfähigen, Produktmasse (23) mit konzentrisch zur Längsachse ausgebildeter Bohrung, vorzugsweise einer Sackbohrung (13), zur Aufnahme der Gewindespindel (17) aufweist,
**dadurch gekennzeichnet**,
daß die Bohrung oder Sackbohrung (13) in ihrem Durchmesser derart ausgelegt ist, daß bei in die Hülse (15) eingeführter Nachfüllpatrone (1, 1a, 1c, 1d, 1e) die Gewindespindel (17) beim Einlaufen in die Bohrung oder Sackbohrung (13) geringfügig in die Produktmasse (23) einschneidet.

10. System nach Anspruch 9,
**dadurch gekennzeichnet**,
daß das Vorschubelement ein napfartiger Kolben (11, 19) ist und der Formkörper (2) endseitig einen in seinem Zentrum eine durchgehende Gewindebohrung (10, 21) aufweisenden Kolben (11, 19) aufweist.

11. System nach Anspruch 9 oder 10,
**dadurch gekennzeichnet**,
daß der Formkörper (2) an seinem Außenumfang eine Längsrille oder - kerbe (4) aufweist.

12. System nach einem der Ansprüche 9 bis 11,
**dadurch gekennzeichnet**,
daß der Formkörper (2) in einem Rohr (22) angeordnet ist.

13. System nach Anspruch 12,
**dadurch gekennzeichnet**,
daß das Rohr (22) eine der freien Hülseninnenhöhe des Stiftes (14) angepaßte Länge und einen dem Innendurchmesser der Hülse (15) angepaßten Innendurchmesser und einen als Kolben (11, 19) für den Stift (14) ausgebildeten Boden aufweist, wobei der obere Kolbenrand (19a) von dem Rohr (22) erfaßt ist.

14. System nach einem der Ansprüche 9 bis 13,
**dadurch gekennzeichnet**,
daß die Gewindebohrung (10, 21) durch eine mittels der Gewindespindel (17) durchstoßbare Haut (24) verschlossen ist.

15. System nach einem der Ansprüche 9 bis 14,
**dadurch gekennzeichnet**,
daß die Gewindebohrung (10, 21) ein ein- oder mehrgängiges Gewinde aufweist.

16. System nach einem der Ansprüche 10 bis 15,
**dadurch gekennzeichnet**,
daß der Kolbenboden einen Innenkegel (25) als Einführhilfe für die Spindelspitze (17a) aufweist.

17. System nach einem der Ansprüche 12 bis 16,
**dadurch gekennzeichnet**,
daß das Rohr (22) an dem dem Kolben (10, 19) gegenüberliegenden Ende (22a) verschlossen ist.

18. System nach einem der Ansprüche 12 bis 17,
**dadurch gekennzeichnet**,
daß das Rohr (22) eine höchstens gleich starke (dicke) Wandung wie die Hülse (15) aufweist.

19. System nach einem der Ansprüche 10 bis 18,
**dadurch gekennzeichnet**,
daß das Rohr (22) und/oder der Kolben (19) aus Papierkarton oder Kunststoff bestehen.

20. System nach einem der Ansprüche 12 bis 19,
**dadurch gekennzeichnet**,
daß das Rohr (22) bzw. der Rohrinnenmantel leicht konisch ausgebildet ist, wobei die konische Verjüngung zu dem dem Kolben (11, 19) gegenüberliegenden Ende einen Konuswinkel von maximal 3° bildet.

21. System nach einem der Ansprüche 12 bis 20,
**dadurch gekennzeichnet**,
daß das Rohr (22) an seinem einen Ende mit einer den Kolben (19) ringförmig im Abstand umgebenden Muffe (27) verbunden ist, deren Innendurchmesser so bemessen ist, daß die Muffe (27) über den oberen Hülsenaußenmantel aufschiebbar ist, und die eine ringförmige Anschlagfläche (27a) für die Hülsenstirnseite (15a) aufweist.

22. System nach Anspruch 21,
**dadurch gekennzeichnet**,
daß das freie Muffenende mit dem Kolbenboden abschließt oder diesen geringfügig überragt.

23. System nach Anspruch 21 oder 22,
**dadurch gekennzeichnet**,
daß die Muffe (27) und das Rohr (22) einteilig ausgebildet sind.

24. System nach Anspruch 21,
**dadurch gekennzeichnet**,
daß die Muffe (27) und das Rohr (22) über eine vorzugsweise ringförmige Rast- oder Schnappverbindung miteinander verbunden sind.

25. System nach einem der Ansprüche 21 bis 24,
**dadurch gekennzeichnet**,
daß der Kolben (19) mit der Muffe (27) über mehrere Stege (31) verbunden ist, die beim Ziehen des Kolbens (19) in Richtung des Hülsenbodens (16) abreißen.

26. System nach Anspruch 25,
**dadurch gekennzeichnet**,
daß der Kolben (19) und die Muffe (27) als einteiliges Spritzgußteil ausgebildet sind.

27. System nach einem der Ansprüche 21 bis 24,
**dadurch gekennzeichnet**,
daß der Kolben (19) und die Muffe (27) über beim Ziehen des Kolbens (19) in Richtung des Hülsenbodens (16) lösbare Rast- bzw. Schnappverbindungen miteinander verbunden sind.

28. System nach einem oder mehreren der Ansprüche 9 bis 27,
**dadurch gekennzeichnet**,
daß der Stift (14) ein Klebestift ist und der Formkörper (2) aus streichfähiger, weichplastischer Klebstoffmasse (23) besteht.

## Claims

1. A method for refilling a stick (14) which releases product by application to a surface, such as a deodorant stick, an adhesive stick, a lip stick, a release agent stick, a shaving soap stick or colouring stick and which consists of
- a holder (15) with a solid base (16) and an opening at one end into which a stick rotatable about its longitudinal axis is fitted, the stick which extends over the entire longitudinal axis of the holder being formed by a screwthreaded spindle (17) beyond one side of the base (16) and by a hand-operated knurled nut (18) beyond the other side of the base (16) outside the holder (15), and of
- a feed element which is non-rotatably mounted in the holder (15), being designed for displacement longitudinally of the holder by means of the screwthreaded spindle (17) engaging in a screwthreaded bore (10,21) extending throughout the feed element to apply a preferably spreadable product mass (23) accommodated in the holder (15), such as a deodorant stick, adhesive stick, lip stick, release agent stick, shaving soap stick or colouring stick mass, and optionally of
- a closure cap designed to be pushed on over the upper edge of the holder,
in which method for refilling the stick (14) a moulding (2) of the particular, preferably spreadable, product mass (23) adapted to the free internal volume - designed to accommodate the product mass - and internal configuration of the holder (15) and formed with a bore, preferably a blind hole (13), concentrically to the longitudinal axis to receive the screwthreaded spindle (17) is inserted into the holder (15) from the opening at the end thereof,
characterized in that the moulding (2) with the bore or blind hole (13) aligned to receive the screwthreaded spindle (17) is introduced into the holder (15) and, by actuation of the knurled nut (18), the moulding (2) is drawn in up to the base (16) of the holder, the diameter of the bore or blind hole (13) being gauged in such a way that the screwthreaded spindle (17) cuts slightly into the product mass (23) on entering the bore or blind hole (13).

2. A method as claimed in claim 1, characterized in that a tube (22) with a moulding (2) accommodated therein is fitted onto the holder (15) and the moulding (2) is then drawn into the holder (15), the tube (22) being completely withdrawn from the moulding (2) and, finally, removed.

3. A method as claimed in claim 1 or 2, characterized in that the feed element is a cup-like plunger (11,19) and in that, for refilling, the plunger (11,19) of the stick (14) is first removed from the product-free holder (15) and a moulding (2) comprising a plunger (11,19) with a screwthreaded bore (10,21) at one end is fitted with the screwthreaded bore (10,21) onto the screwthreaded spindle (17) and, by actuation of the knurled nut (18), the plunger (11,19) is drawn with the product mass (23) up the base (16) of the holder.

4. A method as claimed in claim 3, characterized in that the plunger (11,19) is introduced into the holder (15) surrounded by the tube (22) at its upper edge (19a).

5. A process for the production of a refill cartridge (1,1a,1c,1d,1e) for a stick (14) which releases product by application to a surface, such as a deodorant stick, an adhesive stick, a lip stick, a release agent stick, a shaving soap stick or colouring stick, comprising a holder (15) which is optionally designed for closure by a cap, has an opening at at least one end and comprises a plunger (11,19) designed for axial displacement over the length of the holder (15) to apply a preferably spreadable product mass accommodated in the holder (15), such as a deodorant, adhesive, lip stick, release agent, shaving soap or colouring stick mass, the plunger (11,19) optionally being placed at the bottom of a mould and the product mass (23) being subsequently introduced into the mould (6) adapted to the free internal volume - designed to accommodate the particular product mass - and internal configuration of the holder (15) and optionally into the plunger (11,19), and after solidification, being ejected from the mould (6) as a moulding (2) of preferably spreadable product mass (23) which forms the major part of the refill cartridge (1,1a,1c,1d,1e),
characterized in that a stick extending over at least part of the mould (6) is placed in the bottom thereof concentrically to the longitudinal axis to form a bore or blind hole (13) in the product mass (23), the diameter of the bore or blind hole (13) being gauged in such a way that, when a refill cartridge (1,1a,1c,1d,1e) is introduced into the holder (15) of a stick (14) with a screwthreaded spindle (17), the screwthreaded spindle (17) enters the bore or blind hole (13) and cuts slightly into the product mass (23) on entering the bore or blind hole (13).

6. A process as claimed in claim 5, characterized in that a plunger (11,19) formed throughout with a central screwthreaded bore (10,21) and receiving the stick in the screwthreaded bore is placed at the bottom of the mould (6).

7. A process as claimed in claim 5 or 6, characterized in that the mould (6) is widened to accommodate a tube (22) and, before the product mass (23) is poured in, a tube (22) is introduced into the mould (6) with its outer surface adjoining the inner surface of the mould (6).

8. A process as claimed in any of claims 1 to 7, characterized in that the stick (14) is an adhesive stick and the moulding (2) consists of a soft and plastic spreadable adhesive (23).

9. A system consisting of a stick (14) and a refill cartridge (1,1a,1c,1d,1e) for the stick (14) which releases product by application to a surface, such as a deodorant stick, an adhesive stick, a lip stick, a release agent stick, a shaving soap stick or colouring stick, the stick (14) comprising
- a holder (15) with a solid base (16) and an opening at one end into which a stick rotatable about its longitudinal axis is fitted, the stick which extends over the entire longitudinal axis of the holder being formed by a screwthreaded spindle (17) beyond one side of the base (16) and by a hand-operated knurled nut (18) beyond the other side of the base (16) outside the holder (15), and
- a feed element which is non-rotatably mounted in the holder (15), being designed for displacement longitudinally of the holder by means of the screwthreaded spindle (17) engaging in a screwthreaded bore (10,21) extending throughout the feed element to apply a preferably spreadable product mass (23) accommodated in the holder (15), such as a deodorant stick, adhesive stick, lip stick, release agent stick, shaving soap stick or colouring stick mass, and optionally
- a closure cap designed to be pushed on over the upper edge of the holder,
and the refill cartridge (1,1a,1c,1d,1e) comprising a moulding (2) of the particular, preferably spreadable, product mass (23) adapted to the free internal volume - designed to accommodate the product mass (23) - and internal configuration of the holder (15) and formed with a bore, preferably a blind hole (13), concentrically to the longitudinal axis to receive the screwthreaded spindle (17),
characterized in that the diameter of the bore or blind hole (13) is gauged in such a way that, when a refill cartridge (1,1a,1c,1d,1e) is introduced into the holder (15), the screwthreaded spindle (17) cuts slightly into the product mass (23) on entering the bore or blind hole (13).

10. A system as claimed in claim 9, characterized in that the feed element is a cup-like plunger (11,19) and, at its end, the moulding (2) comprises a plunger (11,19) formed throughout with a central screwthreaded bore (10,21).

11. A system as claimed in claim 9 or 10, characterized in that the moulding (2) is formed in its outer circumference with a longitudinal groove or notch (4).

12. A system as claimed in any of claims 9 to 11, characterized in that the moulding (2) is arranged in a tube (22).

13. A system as claimed in claim 12, characterized in that the tube (22) has a length adapted to the free internal holder height of the stick (14), an internal diameter adapted to the internal diameter of the holder (15) and a base serving as a plunger (11,19) for the stick (14), the upper edge (19a) of the plunger being surrounded by the tube (22).

14. A system as claimed in any of claims 9 to 13, characterized in that the screwthreaded bore (10,21) is closed by a membrane (24) designed to be pierced by the screwthreaded spindle (17).

15. A system as claimed in any of claims 9 to 14, characterized in that the screwthreaded bore (10,21) has a single or multiple screwthread.

16. A system as claimed in any of claims 10 to 15, characterized in that the base of the plunger is formed internally with a cone (25) as an insertion aid for the spindle end (17a).

17. A system as claimed in any of claims 12 to 16, characterized in that the tube (22) is closed at its end (22a) opposite the plunger (10,19).

18. A system as claimed in any of claims 12 to 17, characterized in that the wall thickness of the tube (22) is equal to that of the holder (15).

19. A system as claimed in any of claims 10 to 18, characterized in that the tube (22) and/or the plunger (19) is/are made of paperboard or plastic.

20. A system as claimed in any of claims 12 to 19, characterized in that the tube (22) or rather the inner surface thereof is made slightly conical in shape, the conical taper towards that end opposite the plunger (11,19) forming a cone angle of at most 3°.

21. A system as claimed in any of claims 12 to 20, characterized in that, at one end, the tube (22) is connected to a sleeve (27) which annularly surrounds the plunger (19) at a distance, the internal diameter of the sleeve (27) being such that the sleeve (27) can be pushed on over the upper outer surface of the holder, and which comprises an annular stop surface (27a) for the front (15a) of the holder.

22. A system as claimed in claim 21, characterized in that the free end of the sleeve is level with, or projects slightly beyond, the base of the plunger.

23. A system as claimed in claim 21 or 22, characterized in that the holder (27) and the tube (22) are made in one piece.

24. A system as claimed in claim 21, characterized in that the sleeve (27) and the tube (22) are joined together by a preferably annular drop-in or snap-in connection.

25. A system as claimed in any of claims 21 to 24, characterized in that the plunger (19) is joined to the sleeve (27) by several bridges (31) which break when the plunger (19) is drawn towards the holder base (16).

26. A system as claimed in claim 25, characterized in that the plunger (19) and the sleeve (27) are injection-moulded in one piece.

27. A system as claimed in any of claims 21 to 24, characterized in that the plunger (19) and the sleeve (27) are joined together by drop-in or snap-in connections which are designed to release when the plunger (19) is drawn towards the holder base (16).

28. A system as claimed in one or more of claims 9 to 27, characterized in that the stick (14) is an adhesive stick and the moulding (2) consists of a soft and plastic spreadable adhesive (23).

## Revendications

1. Procédé de recharge d'un bâton (14) délivrant un produit en enduisant une surface, tel qu'un bâton déodorant, un bâton de colle, un bâton de rouge à lèvres, un bâton isolant, un bâton de savon de rasage, un bâton de crayon de couleur, qui consiste en un manchon (15) présentant du côté terminal une ouverture avec un fond fermé (16), dans lequel est inséré un bâton qui peut se déplacer en tournant autour de son axe longitudinal, bâton qui est constitué en faisant saillie sur tout l'axe longitudinal du manchon au-delà de l'un des côtés du fond (16) sous la forme d'une broche filetée 17) et au delà de l'autre côté du fond (16) en dehors de la douille (15) sous la forme d'un écrou moleté (18) pouvant être actionné à la main, et en un élément d'avancement, qui est empêché de tourner dans le manchon (15) au moyen de la broche filetée 17), venant en prise dans un alésage fileté (10, 21) allant de bout en bout, de l'élément d'avancement, et peut coulisser le long de l'axe longitudinal du manchon pour délivrer une masse de produit (23), se trouvant dans le manchon (15), de préférence par enduction, tel qu'une masse de bâton déodorant, de bâton de colle, de bâton de rouge à lèvres, de bâton isolant, de bâton de savon de rasage, de bâton de crayon de couleur et le cas échéant en un chapeau de fermeture que l'on peut enfoncer sur le bord supérieur du manchon, procédé dans le cas duquel pour recharger le bâton (14)on introduit dans le manchon (15) un corps de moulage (2), adapté au volume intérieur libre de réception de la masse correspondante du produit et à la configuration intérieure du manchon (15), constitué par la masse du produit (23) correspondant, de préférence pouvant être mise par enduction, avec un alésage constitué de façon concentrique à l'axe longitudinal, de préférence un trou borgne (13), pour recevoir la broche filetée (17)à partir de l'ouverture située du côté terminal,
caractérisé en ce que
le corps moulé (2) est introduit dans le manchon (15) avec l'alésage ou le trou borgne (13), aligné sur la broche de filetage (17), et le corps moulé (2) est enfoncé en actionnant l'écrou moleté (18) jusqu'au fond du manchon (16), l'alésage ou le trou borgne (13) étant conçu quant à son diamètre d'une manière telle que la broche filetée (17) entaille légèrement la masse du produit (23) lors de son entrée dans l'alésage ou le trou borgne (13)

2. Procédé selon la revendication 1,
caractérisé en ce que
l'on met un tube (22) avec un corps moulé (2), disposé dedans, sur le manchon (15) et l'on enfonce ensuite le corps moulé (2) dans le manchon (15), le tube (22) étant complètement retiré du corps moulé (2) et ensuite enlevé.

3. Procédé selon la revendication 1 ou 2,
caractérisé en ce que
- l'élément d'avancement est un piston (11, 19) en forme de godet et
- pour recharger on enlève d'abord le piston (11, 19) du bâton (14) hors du manchon (15), vidé de son produit, et ensuite on met sur la broche filetée (17) un corps moulé (2), avec l'alésage fileté (10, 21), corps moulé qui présente du côté terminal un piston (11, 19) avec un alésage fileté (10, 21), et en actionnant l'écrou moleté (18) on enfonce le piston (11, 19) avec la masse du produit (23) jusqu'au fond du manchon (16).

4. Procédé selon la revendication 3,
caractérisé en ce que
le piston (11, 19), saisi sur son bord supérieur (19a) par le tube (22), est introduit dans le manchon (15).

5. Procédé de fabrication d'une cartouche de recharge (1, 1a, 1c, 1d, 1e) pour un bâton (14) qui délivre un produit destiné à l'enduction d'une surface, tel qu'un bâton déodorant, un bâton de colle, un bâton de rouge à lèvres, un bâton de produit isolant, un bâton de savon de rasage, ou un bâton de crayon de couleur, qui comprend un manchon (15), pouvant le cas échéant être fermé par un chapeau et présentant au moins une ouverture à une extrémité avec dedans un piston mobile (11, 19)sur toute la longueur du manchon (15) dans le sens axial longitudinal, servant à délivrer une masse de produit, se trouvant dans le manchon (15), de préférence pouvant être déposée par enduction, telle qu'une masse de bâton déodorant, de bâton de colle, de bâton de rouge à lèvres, de bâton de produit isolant, de bâton de savon de rasage, ou de bâton de crayon de couleur, le piston (11, 19) étant inséré le cas échéant dans le fond d'un moule de coulée et la masse du produit (23) étant ensuite coulée dans le moule de coulée (6), adapté au volume intérieur libre pour la réception de la masse du produit et à la configuration intérieure du manchon (15) et le cas échéant dans le piston (11, 19), et le corps moulé (2) étant expulsé du moule de coulée (6) après figeage, en tant que corps moulé formant le composant prépondérant de la cartouche de recharge (1, 1a, 1c, 1d, 1e) réalisé de préférence en une masse d'un produit (23) pouvant être déposé par enduction,
caractérisé en ce que
l'on dispose au fond du moule de coulée (6) de façon concentrique à l'axe longitudinal un bâton qui s'étend au moins sur une zone partielle du moule de coulée (6) pour constituer un alésage ou un trou borgne (13) dans la masse du produit (23), l'alésage ou 1e trou borgne (13) étant conçu, quant à son diamètre, de telle façon que quand on introduit la cartouche de recharge (1, 1a, 1c, 1d, 1e) dans le manchon (15) d'un bâton (14) présentant une broche filetée (17), la broche filetée (17) entre dans l'alésage ou le trou borgne et qu'elle entaille légèrement la masse du produit (23) lors de son introduction dans l'alésage ou le trou borgne (13).

6. Procédé selon la revendication 5,
caractérisé en ce que
l'on insère dans le fond du moule de coulée (6) un piston (11, 19), qui présente en son centre un alésage fileté (10, 21), qui va de bout en bout, et qui reçoit dans l'alésage fileté le bâton.

7. Procédé selon la revendication ou 6,
caractérisé en ce que
l'on constitue dans le moule de coulée (6) un élargissement qui sert à recevoir un tube (22) et l'on insère avant la coulée de la masse du produit (23) un tube (22) avec sa surface extérieure reposant sur la surface intérieure du moule de coulée (6).

8. Procédé selon l'une des revendications 1 à 7,
caractérisé en ce que
le bâton (14) est un bâton de colle et le corps moulé (2) consiste en une masse de matière collante (23), susceptible d'être déposée par enduction, qui a une consistance plastique molle.

9. Système, consistant en un bâton (14) et une cartouche de recharge (1, 1a, 1c, 1d, 1e) pour le bâton (14) qui délivre le produit pour l'enduction d'une surface, tel qu'un bâton déodorant, un bâton de colle, un bâton de rouge à lèvres, un bâton de produit isolant, un bâton de savon de rasage, ou un bâton de crayon de couleur, le bâton (14) consistant en un manchon (15) présentant du côté terminal une ouverture avec un fond fermé (16), dans lequel est inséré un bâton qui peut se déplacer en tournant autour de son axe longitudinal, bâton qui est constitué en faisant saillie sur tout l'axe longitudinal du manchon au-delà de l'un des côtés du fond (16) sous la forme d'une broche filetée (17) et au-delà de l'autre côté du fond (16) en dehors du manchon (15) sous la forme d'un écrou moleté (18) pouvant être actionné à la main, et en un élément d'avancement, qui est empêché de tourner dans le manchon (15) au moyen de la broche filetée (17), venant en prise dans un alésage fileté (10, 21) allant de bout en bout, de l'élément d'avancement, et peut coulisser le long de l'axe longitudinal du manchon pour délivrer une masse de produit (23), se trouvant dans le manchon (15), de préférence par enduction, tel qu'une masse de bâton déodorant, de bâton de colle, de bâton de rouge à lèvres, de bâton isolant, de bâton de savon de rasage, de bâton de crayon de couleur et le cas échéant en un chapeau de fermeture que l'on peut enfoncer sur le bord supérieur du manchon, et la cartouche de recharge (1, 1a, 1c, 1d, 1e) présentant pour recevoir la broche filetée (17) un corps moulé (2), adapté au volume intérieur libre pour la réception de la masse de produit correspondante (23) et à la configuration intérieure du manchon (15), composé par la masse respective de produit (23), de préférence pouvant être déposée par enduction, avec un alésage constitué de préférence de façon concentrique à l'axe longitudinal, de préférence un trou borgne (13).
caractérisé en ce que
l'alésage ou le trou borgne (13) est conçu, quant à son diamètre, d'une manière telle que, quand la cartouche de recharge (1, 1a, 1c, 1d, 1e) est introduite dans le manchon (15), la broche filetée (17) entaille légèrement la masse du produit (23) en entrant dans l'alésage ou le trou borgne (13).

10. Système selon la revendication 9,
caractérisé en ce que
l'élément d'avancement est un piston (11, 19) en forme de godet et le corps moulé (2) présente du côté terminal un piston (11, 19) qui présente en son centre un alésage fileté (10, 21) qui va de bout en bout.

11. Système selon la revendication 9 ou 10,
caractérisé en ce que
le corps moulé (2) présente sur son pourtour extérieur une cannelure ou une entaille longitudinale (4).

12. Système selon l'une des revendications 9 à 11,
caractérisé en ce que
le corps moulé (2) est disposé dans un tube (22).

13. Système selon la revendication 12,
caractérisé en ce que
le tube (22) présente une longueur qui est adaptée à la hauteur libre intérieure du manchon du bâton (14)et un diamètre intérieur adapté au diamètre intérieur du manchon (15) et un fond constitué sous la forme d'un piston (11, 19) pour le bâton (14), le bord supérieur du piston (19a) étant saisi par le tube (22).

14. Système selon l'une des revendications 9 à 13,
caractérisé en ce que
l'alésage fileté (10, 21) est fermé par une pellicule (24) qui peut être transpercée au moyen de la broche filetée (17).

15. Système selon l'une des revendications 9 à 14,
caractérisé en ce que
l'alésage fileté (10, 21) présente un filetage à pas simple ou à pas multiple.

16. Système selon l'une des revendications 10 à 15,
caractérisé en ce que
le fond du piston présente un cône intérieur (25) qui aide à l'introduction de la pointe de la broche (17a).

17. Système selon l'une des revendications 12 à 16,
caractérisé en ce que
le tube (22) est fermé à l'extrémité (22a) opposée au piston (10, 19).

18. Système selon l'une des revendications 12 à 17,
caractérisé en ce que
le tube (22) présente une paroi qui a au plus une épaisseur égale à celle du manchon (15).

19. Système selon l'une des revendications 10 à 18,
caractérisé en ce que
le tube (22) et/ou le piston (19) sont en carton ou en matière plastique.

20. Système selon l'une des revendications 12 à 19,
caractérisé en ce que
le tube (22) ou l'enveloppe intérieure du tube est constitué de façon légèrement conique, le rétrécissement conique en direction de l'extrémité opposée au piston (11, 19) formant un angle de cône de 3° au maximum.

21. Système selon l'une des revendications 12 à 20,
caractérisé en ce que
le tube (22) est relié à l'une de ses extrémités à une douille d'accouplement (27) qui entoure le piston (19) à distance en forme d'anneau, douille d'accouplement dont le diamètre intérieur est dimensionné d'une manière telle que la douille d'accouplement (27) peut être enfilée sur l'enveloppe extérieure supérieure du manchon, et qui présente une surface de butée (27a) de forme annulaire pour la face frontale du manchon (15a).

22. Système selon la revendication 21,
caractérisé en ce que
l'extrémité libre de la douille d'accouplement est fermée par le fond du piston ou dépasse légèrement de celui-ci.

23. Système selon l'une des revendications 21 ou 22,
caractérisé en ce que
la douille d'accouplement (27) et le tube (22) sont constitués d'une seule pièce.

24. Système selon la revendication 21,
caractérisé en ce que
la douille d'accouplement (27) et le tube (22) sont reliés l'un à l'autre au moyen d'un assemblage par encliquetage ou par enclenchement de préférence de forme annulaire.

25. Système selon l'une des revendications 21 à 24,
caractérisé en ce que
le piston (19) est relié à la douille d'accouplement (27) au moyen de plusieurs entretoises (31), qui se déchirent en tirant le piston (19) en direction du fond du manchon (16).

26. Système selon la revendication 25,
caractérisé en ce que
le piston (19) et la douille d'accouplement (27) sont constitués comme des pièces moulées par injection d'un seul tenant.

27. Système selon l'une des revendications 21 à 24,
caractérisé en ce que
le piston (19) et la douille d'accouplement (27) sont reliés l'un à l'autre au moyen d'assemblages à encliquetage ou à enclenchement, amovibles en tirant le piston (19) en direction du fond du manchon (16).

28. Système selon une ou plusieurs des revendications 9 à 27,
caractérisé en ce que
le bâton (14) est un bâton de colle et le corps moulé (2) consiste en une masse de matière collante (23) susceptible d'être déposée par enduction, qui a une consistance plastique molle.
